# FASCICULE DE BREVET EUROPEEN

(11) **EP 2 112 899 B1**
(45) Date de publication et mention de la délivrance du brevet: **08.06.2016**
(21) Numéro de dépôt: 04714816.8
(22) Date de dépôt: 26.02.2004
(51) Int. Cl.: A47L 5/00, F04D 25/16, F04D 27/00

(54) **DISPOSITIF D ASPIRATION A PLUSIEURS POMPES**
SAUGVORRICHTUNG MIT MEHREREN PUMPEN
MULTI-PUMP SUCTIONING DEVICE

(30) Priorité: 27.02.2003 FR 0302386
(43) Date de publication de la demande: 04.11.2009
(73) Titulaire: Anum Sa, 74100 Ville la Grand (FR)
(72) Inventeur: DESSUISE, Patrice, F-01100 Martignat (FR)
(74) Mandataire: Gasquet, Denis
(86) Numéro de dépôt international: PCT/FR2004/000432
(87) Numéro de publication internationale: WO 2004/078018

(56) Documents cités:
- US-A- 4 231 133
- US-A- 5 243 733
- US-B1- 6 381 803

## Description

La présente invention concerne un dispositif d'aspiration comportant au moins deux pompes d'aspiration qui sont notamment capables de fonctionner simultanément en parallèle ou en série.

Le nettoyage domestique, urbain ou industriel, peut être réalisé au moyen de dispositifs d'aspiration plus ou moins complexes. Mais quelle que soit la configuration retenue, il y a essentiellement deux paramètres à maîtriser, à savoir, le débit et la dépression. Ces caractéristiques fonctionnelles doivent être adaptées en fonction de l'application envisagée, et notamment, du produit à aspirer.

Or, les appareils traditionnels présentent l'inconvénient d'avoir des caractéristiques fonctionnelles figées, qui ne constituent qu'un compromis, pas forcément bien adapté à l'application envisagée. Ainsi, dans la pratique, on se retrouve souvent avec un dispositif d'aspiration sous-capacitaire en dépression et sur-capacitaire en débit, ou inversement.

Pour remédier à cette difficulté, il a été développé des dispositifs permettant de moduler les paramètres essentiels de l'aspiration. Ces dispositifs sont dotés de plusieurs pompes d'aspiration, notamment deux, qui sont montées sur un même collecteur de vide et qu'il est possible de faire fonctionner indifféremment en mode parallèle ou en mode série. Le passage d'un mode à l'autre est géré automatiquement par des moyens spécifiques tenant notamment compte de la pression interne. Le mode parallèle se caractérise par un débit fort et une dépression faible, tandis que le mode série se distingue par un débit peu élevé mais une dépression importante. Il est à noter que ces dispositifs d'aspiration sont, en outre, généralement dotés d'un mode de fonctionnement individuel, c'est-à-dire n'impliquant la mise en oeuvre que d'une seule pompe, pour les applications ne nécessitant qu'une dépression et un débit relativement peu importants.

Ce type de dispositif d'aspiration présente toutefois l'inconvénient que les moyens de gestion automatique, utilisés pour gérer le mode de fonctionnement des pompes, sont excessivement complexes. Les répercussions en terme de coût sont alors importantes. De plus, cette complexité aussi bien structurelle que fonctionnelle nuit à la fiabilité de l'ensemble du dispositif d'aspiration.

On connaît aussi par la divulgation faite par le brevet US 6 381803 B, un dispositif d'aspiration constitué de deux pompes d'aspiration, comprenant des moyens lui permettant de mettre ses pompes, soit en série, soit en parallèle. Ce dispositif comporte l'inconvénient de ne pas être équipé d'automatisme pour passer d'un mode de fonctionnement à l'autre et inversement. Il ne comporte pas non plus de moyens de surveillance apte à contrôler le débit de l'air, ni de moyens de surveillance de la pression de l'air ou de distribution.

Aussi, le problème technique à résoudre, par l'objet de la présente invention, est de proposer un dispositif d'aspiration comportant au moins deux pompes d'aspiration montées sur un même collecteur de vide, ainsi que des moyens de gestion automatique permettant de faire fonctionner lesdites pompes en parallèle ou en série, dispositif d'aspiration qui permettrait d'éviter les problèmes de l'état de la technique en étant significativement moins cher, tout en offrant une fiabilité sensiblement améliorée.

La solution au problème technique posé consiste, selon la présente invention, en ce que les moyens de gestion automatique comportent :
- des premiers moyens de surveillance aptes à contrôler le débit de l'air refoulé à la sortie d'une première pompe,
- des seconds moyens de surveillance aptes à contrôler la pression de l'air à l'intérieur du collecteur de vide,
- des moyens de distribution aptes, d'une part, à interrompre l'admission dans une seconde pompe de l'air en provenance du collecteur de vide, et d'autre part, à permettre l'admission dans ladite seconde pompe de l'air en provenance de la première pompe, lesdits moyens de distribution étant aptes à être mis en oeuvre lorsque le débit de l'air à la sortie de la première pompe ainsi que la pression de l'air à l'intérieur du collecteur de vide ont respectivement atteint des valeurs minimales prédéterminées.

Les pompes d'aspiration étant montées sur le même collecteur de vide, le dispositif d'aspiration selon l'invention fonctionne par défaut en mode parallèle. Par contre, dès qu'une chute de débit d'air est détectée à la sortie "refoulement " de la première pompe et qu'une baisse de pression d'air est décelée à l'intérieur du collecteur de vide, le dispositif passe en mode série de manière automatique.

L'invention telle qu'ainsi définie présente l'avantage d'offrir des moyens de gestion automatique qui sont structurellement, mais aussi fonctionnellement, beaucoup plus simple. Cela signifie que leur coût est sensiblement moins élevé que celui de leurs homologues de l'état de la technique. La fiabilité du système se voit, par ailleurs, avantageusement améliorée.

La présente invention concerne également les caractéristiques qui ressortiront au cours de la description qui va suivre, et qui devront être considérées isolément ou selon toutes leurs combinaisons techniques possibles.

D'autres caractéristiques et avantages de l'invention se dégageront de la description qui va suivre en regard des dessins annexés qui ne sont donnés qu'à titre d'exemples non limitatifs.
La figure 1 est une vue schématique d'un dispositif d'aspiration conforme à l'invention, ledit dispositif comportant deux pompes d'aspiration fonctionnant en parallèle.
La figure 2 constitue une vue similaire à celle de la figure 1, mais dans laquelle les deux pompes d'aspiration fonctionnent en série.

Pour des raisons de clarté, les mêmes éléments ont été désignés par des références identiques. De même, seuls les éléments essentiels pour la compréhension de l'invention ont été représentés, et ceci, sans respect de l'échelle et de manière schématique.

Les figures 1 et 2 illustrent schématiquement un dispositif d'aspiration (1) qui comporte deux pompes d'aspiration (10, 20) montées sur un même collecteur de vide (30), via, respectivement, un premier conduit d'admission (11) pour la première pompe (10), et un second conduit d'admission (21) en ce qui concerne la seconde pompe (20), le collecteur de vide (30) est, quant à lui, doté d'un classique filtre (31). Le dispositif d'aspiration (1) est, par ailleurs, pourvu de moyens de gestion automatique (40) qui sont destinés à faire fonctionner les deux pompes d'aspiration (10, 20) suivant les besoins, soit en mode parallèle (figure 1), soit en mode série (figure 2) ; le fonctionnement en parallèle constituant le mode par défaut.

Conformément à l'objet de la présente invention, les moyens de gestion automatique (40) comportent tout d'abord des premiers moyens de surveillance (50) qui sont capables de contrôler le débit de l'air à la sortie de la première pompe (10). Les moyens de gestion automatique (40) sont, par ailleurs, pourvus de seconds moyens de surveillance (60) qui sont, quant à eux, en mesure de contrôler la pression de l'air à l'intérieur du collecteur de vide (30). Les moyens de gestion automatique (40) sont, en outre, dotés de moyens de distribution (70) qui sont aptes, d'une part, à interrompre l'admission dans la seconde pompe (20) de l'air en provenance du collecteur de vide (30), et d'autre part, à permettre l'admission dans ladite seconde pompe (20) de l'air en provenance de la première pompe (10). L'ensemble est agencé de manière à ce que les moyens de distribution (70) puissent être mis en oeuvre lorsque le débit de l'air à la sortie de la première pompe (10) ainsi que la pression de l'air à l'intérieur du collecteur de vide (30) ont respectivement atteint des valeurs minimales prédéterminées.

Selon une particularité de l'invention, les premiers moyens de surveillance (50) comportent un collecteur de refoulement (51) qui est doté d'un orifice d'échappement (52) donnant sur l'extérieur et sur lequel est monté un obturateur de refoulement mobile (53), formant soupape. Le collecteur de refoulement (51) communique avec l'orifice de refoulement (12) de la première pompe (10). L'obturateur de refoulement (53) est, quant à lui, maintenu fermé par une tension de ressort correspondant à une valeur de débit d'air prédéterminée.

Ainsi donc, conformément à la figure 1, lorsque le débit d'air est supérieur à cette valeur prédéterminée, l'obturateur de refoulement (53) reste ouvert. L'air qui est refoulé par la première pompe (10) s'échappe, par conséquent, du collecteur de refoulement (51) par l'orifice d'échappement (52). Par contre, lorsque le débit vient à chuter suffisamment, l'occulteur de refoulement mobile (53) se referme (figure 2). Cela signifie que le débit a atteint la valeur minimale prédéterminée. L'air refoulé par la première pompe (10) n'est plus en mesure de forcer le passage à travers l'orifice d'échappement (52), la tension de ressort étant alors trop forte.

Selon une autre particularité de l'invention, les seconds moyens de surveillance (60) comportent une chambre (61), dite motrice, qui communique avec le collecteur de vide (30) via un conduit (62) et dont le volume interne est variable. La chambre motrice (61) comporte, par ailleurs, une mise à l'air libre (63) dont l'orifice (64) est apte à être bouché hermétiquement par l'obturateur de refoulement (53) des premiers moyens de surveillance (50), lorsque ledit obturateur de refoulement (53) est fermé.

Ainsi donc, dès qu'il y a une dépression importante à l'intérieur du collecteur de vide (30), mais aussi dès que l'obturateur de refoulement (53) est fermé pour cause de débit insuffisant, le volume intérieur de la chambre motrice (61) diminue, matérialisant ainsi avantageusement le fait que la pression interne a atteint un niveau minimal prédéterminé.

Dans cet exemple de réalisation, l'obturateur de refoulement mobile (53) est constitué par un clapet qui est apte, en position fermée, à couvrir l'orifice (64) de la mise à l'air libre (63) des seconds moyens de surveillance (60).

Conformément à une caractéristique avantageuse de l'invention, les moyens de distribution (70) comportent un collecteur d'admission (80), qui est intercalé entre le collecteur de vide (30) et l'orifice d'admission (22) de la seconde pompe (20), ainsi qu'une vanne (90), qui est intercalée entre l'orifice de refoulement (12) de la première pompe (10) et l'orifice d'admission (22) de ladite seconde pompe (20). Le collecteur d'admission (80) est doté d'un obturateur d'admission mobile (81), formant soupape, qui est apte à interrompre l'admission dans la seconde pompe (20) de l'air en provenance du collecteur de vide (30). Cet obturateur d'admission (81) est maintenu fermé par une tension de ressort correspondant à une valeur de pression minimale déterminée. La vanne (90) est, quant à elle, en mesure de permettre l'admission dans la seconde pompe (20) de l'air en provenance de la première pompe (10).

Dans ce mode particulier de réalisation, choisi uniquement à titre d'exemple, la vanne (90) comporte un orifice d'admission (91) qui communique avec l'orifice de refoulement (12) de la première pompe (10). La vanne (90) est également dotée d'un orifice d'échappement (92) qui communique avec l'orifice d'admission (22) de la seconde pompe (20). La vanne (90) est, en outre, pourvue d'un obturateur de passage (93) qui est monté mobile en déplacement entre une position fermée, dans laquelle il obture l'orifice d'échappement (92), et une position ouverte, dans laquelle il libère ledit orifice d'échappement (92).

Dans cet exemple de réalisation, l'orifice d'admission (91) de la vanne (90) communique avec l'orifice de refoulement (12) de la première pompe (10), via le collecteur de refoulement (51) auquel il est raccordé, par un premier conduit (101). Par ailleurs, l'orifice d'échappement (92) de la vanne (90) communique avec l'orifice d'admission (22) de la seconde pompe (20), via le collecteur d'aspiration (80) qui est, lui-même, relié audit orifice d'admission (22) par un second conduit (102). Enfin, l'obturateur de passage (93) est ici solidaire d'un tiroir (94) qui est monté mobile en translation axiale à l'intérieur de la vanne (90) et dont la mobilité est commandée par le déplacement d'une membrane déformable (65) faisant partie intégrante de la chambre motrice (61) des seconds moyens de surveillance (60) ; la membrane déformable (65) étant, bien entendu, solidaire du tiroir (94). Mais, selon une variante de réalisation, l'obturateur de passage pourrait, cependant, être solidaire d'un tiroir qui serait monté mobile en translation axiale à l'intérieur de d'une vanne et dont la mobilité serait commandée par le déplacement d'un classique piston dans la chambre motrice des seconds moyens de surveillance ; le piston serait alors, bien entendu, solidaire du tiroir.

Dans le mode de fonctionnement parallèle illustré à la figure 1, l'air qui est admis dans la première pompe (10) et celui qui est aspiré par la seconde pompe (20) proviennent du même endroit, à savoir, du collecteur de vide (30). La communication entre les deux pompes (10, 20) est coupée par la vanne (90), grâce à l'action de l'obturateur de passage (93) qui ferme hermétiquement l'orifice d'échappement (92). Les deux pompes (10, 20) fonctionnent par conséquent indépendamment l'une de l'autre. L'air expulsé par la première pompe (10) s'échappe par l'obturateur de refoulement (53), tandis que l'air pulsé par la seconde pompe (20) s'évacuent directement vers l'extérieur au niveau de son orifice de refoulement (23). Ce type de fonctionnement reste opérationnel tant que le débit d'air reste supérieur à un seuil minimal prédéterminé ; seuil par rapport auquel sont calibrées les tensions de ressort respectives de l'obturateur de refoulement (53) et l'obturateur d'admission (81).

Si l'orifice d'admission (32) du collecteur de vide (30) vient, par exemple, à s'engorger au moins partiellement, le débit d'air va alors chuter au sein du dispositif d'aspiration (1). L'air refoulé par la première pompe (10) ne va plus être en mesure de compenser la tension de ressort de l'obturateur de refoulement (53). Ce dernier va, par conséquent, se refermer, empêchant ainsi l'évacuation de l'air par l'orifice d'échappement (52) du collecteur de refoulement (51). De manière sensiblement simultanée, et pour la même raison, l'obturateur d'admission (81) va également se fermer, coupant ainsi l'admission dans la seconde pompe (20) de l'air en provenance du collecteur de vide (30). Mais, suite à la fermeture de l'obturateur de refoulement (53), l'orifice (64) de la mise à l'air libre (62) se voit obturé. La chambre motrice (61) est, de ce fait, uniquement en liaison avec le collecteur de vide (30) qui est en forte dépression à ce moment là. La pression interne de la chambre motrice (61) va donc chuter proportionnellement, de sorte que la membrane déformable (65) va se déplacer vers l'intérieur, entraînant ainsi la translation du tiroir (94) et conséquemment l'ouverture de l'orifice d'échappement (92). La seconde pompe (20) est alors en mesure d'aspirer l'air en provenance de la première pompe (10). Les deux pompes (10, 20) fonctionnent alors en série, conformément à ce qui est illustré sur la figure 2.

Bien entendu, l'invention n'est pas limitée aux modes de réalisation décrits et représentés à titre d'exemples, mais elle comprend aussi tous les équivalents techniques ainsi que leurs combinaisons.

## Revendications

1. Dispositif d'aspiration (1) comportant au moins deux pompes d'aspiration (10, 20) montées sur un même collecteur de vide (30), ainsi que des moyens de gestion automatique (40) permettant de faire fonctionner lesdites pompes (10, 20) en parallèle ou en série, **caractérisé en ce que** les moyens de gestion automatique (40) comportent, des premiers moyens de surveillance (50) aptes à contrôler le débit de l'air à la sortie d'une première pompe (10), des seconds moyens de surveillance (60) aptes à contrôler la pression de l'air à l'intérieur du collecteur de vide (30), ainsi que des moyens de distribution (70) aptes, d'une part, à interrompre l'admission dans une seconde pompe (20) de l'air en provenance du collecteur de vide (30), et d'autre part, à permettre l'admission dans ladite seconde pompe (20) de l'air en provenance de la première pompe (10), lesdits moyens de distribution (70) étant aptes à être mis en oeuvre lorsque le débit de l'air à la sortie de la première pompe (10) ainsi que la pression de l'air à l'intérieur du collecteur de vide (30) ont respectivement atteint des valeurs minimales prédéterminées.

2. Dispositif d'aspiration (1) selon la revendication 1, **caractérisé en ce que** les premiers moyens de surveillance (50) comportent un collecteur de refoulement (51) qui est doté d'un orifice d'échappement (52) sur lequel est monté un obturateur de refoulement mobile (53) formant soupape, le collecteur de refoulement (51) communiquant avec l'orifice de refoulement (12) de la première pompe (10) et l'obturateur de refoulement (53) étant maintenu fermé par une tension de ressort correspondant à une valeur de débit d'air prédéterminée.

3. Dispositif d'aspiration (1) selon l'une des revendications 1 ou 2, **caractérisé en ce que** les seconds moyens de surveillance (60) comportent une chambre (61), dite motrice, qui communique avec le collecteur de vide (30) et dont le volume interne est variable, ladite chambre motrice (61) comportant une mise à l'air libre (63) dont l'orifice (64) est apte à être bouché hermétiquement par l'obturateur de refoulement (53) des premiers moyens de surveillance (50), lorsque ledit obturateur de refoulement (53) est fermé.

4. Dispositif d'aspiration (1) selon l'une des revendications 2 ou 3, **caractérisé en ce que** l'obturateur de refoulement mobile (53) est constitué par un clapet qui est apte à couvrir l'orifice (64) de la mise à l'air libre (63) des seconds moyens de surveillance (60), lorsque ledit clapet est en position fermée.

5. Dispositif d'aspiration (1) selon l'une quelconque des revendications 1 à 4, **caractérisé en ce que** les moyens de distribution (70) comportent un collecteur d'admission (80) qui est intercalé entre le collecteur de vide (30) et l'orifice d'admission (22) de la seconde pompe (20), ainsi qu'une vanne (90) qui est intercalée entre l'orifice de refoulement (12) de la première pompe (10) et l'orifice d'admission (22) de ladite seconde pompe (20), le collecteur d'admission (80) comportant un obturateur d'admission mobile (81), formant soupape, qui est apte à interrompre l'admission dans la seconde pompe (20) de l'air en provenance du collecteur de vide (30), ledit obturateur d'admission (81) étant maintenu fermé par une tension de ressort correspondant à une valeur de pression minimale déterminée, ladite vanne (90) étant apte à permettre l'admission dans la seconde pompe (20) de l'air en provenance de la première pompe (10).

6. Dispositif d'aspiration (1) selon la revendication 5, **caractérisé en ce que** la vanne (90) comporte un orifice d'admission (91) communiquant avec l'orifice de refoulement (12) de la première pompe (10), un orifice d'échappement (92) communiquant avec l'orifice d'admission (22) de la seconde pompe (20), ainsi qu'un obturateur de passage (93) monté mobile en déplacement entre une position fermée dans laquelle il obture l'orifice d'échappement (92), et une position ouverte dans laquelle et il libère ledit orifice d'échappement (92).

7. Dispositif d'aspiration (1) selon la revendication 6, **caractérisé en ce que** l'orifice d'admission (91) de la vanne (90) communique avec l'orifice de refoulement (12) de la première pompe (10) via le collecteur de refoulement (51) des premiers moyens de surveillance (50).

8. Dispositif d'aspiration (1) selon l'une des revendications 6 ou 7, **caractérisé en ce que** l'orifice d'échappement (92) de la vanne (90) communique avec l'orifice d'admission (22) de la seconde pompe (20) via le collecteur d'aspiration (80) des moyens de distribution (70).

9. Dispositif d'aspiration (1) selon l'une quelconque des revendications 6 à 8, **caractérisé en ce que** l'obturateur de passage (93) est solidaire d'un tiroir (94) qui est monté mobile en translation axiale à l'intérieur de la vanne (90) et dont la mobilité est commandée par le déplacement d'une membrane déformable (65) faisant partie intégrante de la chambre motrice (61) des seconds moyens de surveillance (60).

10. Dispositif d'aspiration (1) selon l'une quelconque des revendications 6 à 8, **caractérisé en ce que** l'obturateur de passage est solidaire d'un tiroir qui est monté mobile en translation axiale à l'intérieur de la vanne et dont la mobilité est commandée par le déplacement d'un piston dans la chambre motrice des seconds moyens de surveillance.

## Patentansprüche

1. Saugvorrichtung (1), umfassend mindestens zwei Saugpumpen (10, 20), die auf einem gleichen Vakuumsammler (30) montiert sind, sowie Mittel zur automatischen Steuerung (40), die es ermöglichen, die Pumpen (10, 20) parallel oder in Reihe zu betreiben, **dadurch gekennzeichnet, dass** die Mittel zur automatischen Steuerung (40) erste Überwachungsmittel (50), die geeignet sind, den Luftdurchsatz am Ausgang einer ersten Pumpe (10) zu steuern, zweite Überwachungsmittel (60), die geeignet sind, den Luftdruck im Inneren des Vakuumsammlers (30) zu steuern, und Verteilungsmittel (70)aufweisen, die geeignet sind, einerseits das Eintreten der Luft, die aus dem Vakuumsammler (30) stammt, in eine zweite Pumpe (20) zu unterbrechen und andererseits das Eintreten der Luft, die aus der ersten Pumpe (10) stammt, in die zweite Pumpe (20) zu gestatten, wobei die Verteilungsmittel (70) geeignet sind, eingesetzt zu werden, wenn der Luftdurchsatz am Ausgang der ersten Pumpe (10) und der Luftdruck im Inneren des Vakuumsammlers (30) jeweils vorgegebene Mindestwerte erreicht haben.

2. Saugvorrichtung (1) nach Anspruch 1, **dadurch gekennzeichnet, dass** die ersten Überwachungsmittel (50) einen Rücklaufsammler (51) aufweisen, der mit einer Auslassöffnung (52) versehen ist, auf der ein beweglicher Rücklaufverschluss (53) montiert ist, der ein Ventil bildet, wobei der Rücklaufsammler (51) mit der ersten Rücklauföffnung (12) der ersten Pumpe (10) in Verbindung ist und wobei der Rücklaufverschluss (53) durch eine Federspannung geschlossen gehalten wird, die einem vorgegebenen Luftdurchsatzwert entspricht.

3. Saugvorrichtung(1) nach einem der Ansprüche 1 oder 2, **dadurch gekennzeichnet, dass** die zweiten Überwachungsmittel (60) eine Kammer (61), die sogenannte Antriebskammer, aufweisen, die mit dem Vakuumsammler (30) in Verbindung ist und deren Innenvolumen variable ist, wobei die Antriebskammer (61) eine Entlüftungsöffnung (63) aufweist, deren Öffnung (64) geeignet ist, durch den Rücklaufverschluss (53) der ersten Überwachungsmittel (50) hermetisch verschlossen zu werden, wenn der Rücklaufverschluss (53) geschlossen ist.

4. Saugvorrichtung(1) nach einem der Ansprüche 2 oder 3, **dadurch gekennzeichnet, dass** der bewegliche Rücklaufverschluss (53) durch ein Ventil gebildet ist, das geeignet ist, die Öffnung (64) der Entlüftungsöffnung (63) der zweiten Überwachungsmittel (60) zu bedecken, wenn das Ventil in geschlossener Position ist.

5. Saugvorrichtung (1) nach einem der Ansprüche 1 bis 4, **dadurch gekennzeichnet, dass** die Verteilungsmittel (70) einen Einlasssammler (80), der zwischen demVakuumsammler (30) und der Einlassöffnung (22) der zweiten Pumpe (20) angeordnet ist, und ein Ventil (90) aufweisen, das zwischen der Rücklauföffnung (12) der ersten Pumpe (10) und der Einlassöffnung (22) der zweiten Pumpe (20) angeordnet ist, wobei der Einlasssammler (80) einen bewegliche Einlassverschluss (81) aufweist, der ein Ventil bildet, der geeignet ist, das Eintreten der Luft, die aus dem Vakuumsammler (30) stammt, in die zweite Pumpe (20) zu unterbrechen, wobei der Einlassverschluss (81) durch eine Federspannung geschlossen gehalten wird, die einem vorgegebenen Mindestdruckwert entspricht, wobei das Ventil (90) geeignet ist, das Eintreten der Luft, die aus der ersten Pumpe (10) stammt, in die zweite Pumpe (20) zu gestatten.

6. Saugvorrichtung (1) nach Anspruch 5, **dadurch gekennzeichnet, dass** das Ventil (90) eine Einlassöffnung (91) aufweist, die mit der Rücklauföffnung (12) der ersten Pumpe (10) in Verbindung ist, eine Auslassöffnung (92), die mit der Einlassöffnung (22) der zweiten Pumpe (20) in Verbindung ist, und einen Durchgangsverschluss (93), der beweglich in Verschiebung zwischen einer geschlossenen Position, in der er die Auslassöffnung (92)verschließt, und einer offenen Position, in der er die Auslassöffnung (92) freigibt, montiert ist.

7. Saugvorrichtung (1) nach Anspruch 6, **dadurch gekennzeichnet, dass** die Einlassöffnung (91) des Ventils (90) mit der Rücklauföffnung (12) der ersten Pumpe (10) über den Rücklaufsammler (51) der ersten Überwachungsmittel (50) in Verbindung ist.

8. Saugvorrichtung (1) nach einem der Ansprüche 6 oder 7, **dadurch gekennzeichnet, dass** die Auslassöffnung (92) des Ventils (90) mit der Einlassöffnung (22) der zweiten Pumpe (20) über den Einlasssammler (80) der Verteilungsmittel (70) in Verbindung ist.

9. Saugvorrichtung (1) nach einem der Ansprüche 6 bis 8, **dadurch gekennzeichnet, dass** der Durchgangsverschluss (93) mit einem Schieber (94) fest verbunden ist, der im Inneren des Ventils (90) axial verschiebbar montiert ist und dessen Mobilität durch das Verschieben von einerverformbaren Membran (65) gesteuert ist, die ein fester Bestandteil derAntriebskammer (61) der zweiten Überwachungsmittel (60) ist.

10. Saugvorrichtung (1) nach einem der Ansprüche 6 bis 8, **dadurch gekennzeichnet, dass** der Durchgangsverschluss mit einem Schieber fest verbunden ist, der im Inneren des Ventils axial verschiebbar montiert ist und dessen Mobilität durch das Verschieben von einem Kolben in der Antriebskammer der zweiten Überwachungsmittel gesteuert ist.

## Claims

1. Aspiration device (1) comprising at least two aspiration pumps (10, 20) mounted on the same vacuum manifold (30), as well as automatic management means (40) for operating said pumps (10, 20) in parallel or in series, **characterised in that** the automatic measurement means (40) comprise first monitoring means (50) able to control the flow of air at the discharge from a first pump (10), second monitoring means (60) able to control the pressure of the air inside the vacuum manifold (30), and distribution means (70) able firstly to interrupt the admission, into a second pump (20), of the air coming from the vacuum manifold (30), and secondly to allow the admission, into said second pump (20), of the air coming from the first pump (10), said distribution means (70) able to be used when the flow of air at the discharge from the first pump (10) and the pressure of the air inside the vacuum manifold (30) have respectively reached predetermined minimum values.

2. Aspiration device (1) according to claim 1, **characterised in that** the first monitoring means (50) comprise a delivery manifold (51) that is provided with an exhaust orifice (52) on which there is mounted a movable delivery obturator (53) forming a valve, the delivery manifold (51) communicating with the delivery orifice (12) of the first pump (10) and the delivery obturator (53) being kept closed by a spring tension corresponding to a predetermined air-flow value.

3. Aspiration device (1) according to one of claims 1 or 2, **characterised in that** the second monitoring means (60) comprise a so-called driving chamber (61) that communicates with the vacuum manifold (30) and the internal volume of which is variable, said driving chamber (61) comprising a vent (63), the orifice (64) of which is able to be blocked hermetically by the delivery obturator (53) of the first monitoring means (50), when said delivery obturator (53) is closed.

4. Aspiration device (1) according to one of claims 2 or 3, **characterised in that** the movable delivery obturator (53) is formed by a shutter that is able to cover the orifice (64) of the vent (63) of the second monitoring means (60), when said shutter is in the closed position,

5. Aspiration device (1) according to any one of claims 1 to 4, **characterised in that** the distribution means (70) comprise an admission manifold (80) that is interposed between the vacuum manifold (30) and the admission orifice (22) of the second pump (20), as well as a gate (90) that is interposed between the delivery orifice (12) of the first pump (10) and the admission orifice (22) of said second pump (20), the admission manifold (80) comprising a movable admission obturator (81) forming a valve, which is able to interrupt the admission, into the second pump (20), of the air coming from the vacuum manifold (30), said admission obturator (81) being kept closed by a spring tension corresponding to a given minimum pressure value, said gate (90) being able to allow the admission, into the second pump (20), of the air coming from the first pump (10).

6. Aspiration device (1) according to claim 5, **characterised in that** the gate (90) comprises an admission orifice (91) communicating with the delivery orifice (12) of the first pump (10), an exhaust orifice (92) communicating with the admission orifice (22) of the second pump (20), as well as a passage obturator (93) mounted so as to be able to move between a closed position in which it closes off the exhaust orifice (92) and an open position in which leaves said exhaust orifice (92) clear.

7. Aspiration device (1) according to claim 6, **characterised in that** the admission orifice (91) of the gate (90) communicates with the delivery orifice (12) of the first pump (10) by way of the delivery manifold (51) of the first monitoring means (50).

8. Aspiration device (1) according to one of claims 6 or 7, **characterised in that** the exhaust orifice (92) of the valve (90) communicates with the admission orifice (22) of the second pump (20) by way of the aspiration manifold (80) of the distribution means (70).

9. Aspiration device (1) according to any one of claims 6 to 8, **characterised in that** the passage obturator (93) is secured to a slide (94) that is mounted so as to be able to move in axial translation inside the valve (90) and the mobility of which is controlled by the movement of a deformable membrane (65) forming an integral part of the driving chamber (61) of the second monitoring means (60).

10. Aspiration device (1) according to any one of claims 6 to 8, **characterised in that** the passage obturator is secured to a slide that is mounted so as to be able to move in axial translation inside the gate and the mobility of which is controlled by the movement of a piston in the driving chamber of the second monitoring means,
